# EUROPÄISCHE PATENTSCHRIFT

(11) **EP 2 480 762 B1**
(45) Veröffentlichungstag und Bekanntmachung des Hinweises auf die Patenterteilung: **13.08.2014**
(21) Anmeldenummer: 10760971.1
(22) Anmeldetag: 21.09.2010
(51) Int. Cl.: F01K 7/22, F01K 13/02

(54) **Kraftwerksanlage mit Überlast-Regelventil**
Power plant comprising overload control valve
Centrale thermique comprenant vanne de régulation de surcharge

(30) Priorität: 22.09.2009 EP 09012048
(43) Veröffentlichungstag der Anmeldung: 01.08.2012
(73) Patentinhaber: Siemens Aktiengesellschaft, 80333 München (DE)
(72) Erfinder: BENNAUER, Martin, 46242 Bottrop (DE); GOBRECHT, Edwin, 40885 Ratingen (DE); PETERS, Karsten, 46485 Wesel (DE)
(86) Internationale Anmeldenummer: PCT/EP2010/063846
(87) Internationale Veröffentlichungsnummer: WO 2011/036136

(56) Entgegenhaltungen:
- CH-A- 405 359
- DE-A1- 1 551 235
- DE-A1- 2 655 796
- DE-A1- 10 042 317

## Beschreibung

Die Erfindung betrifft eine Kraftwerksanlage mit einem Dampferzeuger und einer Dampfturbine gemäß dem Oberbegriff des Anspruchs 1 sowie ein Verfahren zum Betreiben einer Kraftwerksanlage gemäß dem Oberbegriff des Anspruchs 5.

Kraftwerksanlagen umfassen in der Regel einen Dampferzeuger sowie eine Dampfturbine, die derart ausgebildet sind, dass die innere Energie eines Wasserdampfs in mechanische Rotationsenergie umgewandelt wird. Die von solchen Dampfturbinen angetriebenen Generatoren werden in der Regel mit 50 Hz für den europäischen Markt bzw. 60 Hz für den US-amerikanischen Markt betrieben. Moderne Dampfturbinen werden mit einem Wasserdampf beaufschlagt, der einen Druck von bis zu 350 bar und eine Temperatur von bis zu 700°C aufweisen kann. Dieser in der Dampfturbine benötigte Dampf wird im Dampferzeuger erzeugt, wobei dies eine Herausforderung darstellt für die Materialien und Komponenten des Dampferzeugers. Besonders wichtige Komponenten sind die Leistungsregelung, die Druckregelung und die Drehzahlregelung. Um die benötigten 50 Hz bzw. 60 Hz konstant über einen längeren benötigten Zeitraum betreiben zu können, werden hohe Anforderungen an die Regelungen gestellt. Kraftwerksanlagen werden üblicherweise für den Grundlastbetrieb benötigt, was dazu führt, dass die gesamte Anlage über einen längeren Zeitraum hinweg konstant beansprucht wird. In einem Dauerbetrieb ist die Frequenz der Dampfturbinenwelle sowie die Menge des zur Dampfturbine führenden Dampfes im Wesentlichen konstant. Es kann allerdings dennoch geschehen, dass im Falle einer plötzlich sich ändernden Last im elektrischen Verbrauchernetz die am Generator anliegende Drehmomentübertragung sich ändert, was dazu führt, dass die Leistung der Dampfturbine sich schlagartig ändern könnte, was durch die Regelung verhindert werden soll. Eine plötzliche Änderung der Leistung der Dampfturbine ist auch durch eine mögliche Störung gegeben.

In der Regel wird eine Kraftwerksanlage im Festdruck-, Gleitdruck- oder Leistungsbetrieb betrieben. In dem konkreten Fall, dass die Last im Verbrauchernetz plötzlich verringert ist, muss die Dampfturbine ein geringeres Drehmoment auf den Generator übertragen. Dies könnte dadurch umgesetzt werden, dass die für die Zuführung in die Dampfturbine angeordneten Ventile geschlossen werden oder indem der Dampferzeuger eine geringere Dampfmenge mit einem geringeren Druck zur Verfügung stellt.

In den heutigen Kraftwerksanlagen sind die Druckregelungen derart ausgebildet, dass ein Frischdampfdruck in einem Hochdruck-Dampfsystem während eines Anfahrens der Dampfturbine auf einen festen Druckwert gebracht wird. In der Regel wird eine Umleitleitung derart angeordnet, dass der Hochdruck-Dampfeinlass der Dampfturbine strömungstechnisch mit dem Hochdruck-Dampfauslass der Dampfturbine verbunden wird.

Lastabwürfe auf Eigenbedarf oder Leerlauf von der Nennleistung werden als Störfälle bezeichnet. Dabei schließt sowohl das Frischdampf- als auch das Abfang-Stellventil im Schnellgang. Da der Dampferzeuger jedoch die Leistung nicht so schnell senken kann, muss der überschüssige Dampf an der Dampfturbine vorbeigeleitet werden. Hierzu öffnet ein in der Umleitleitung angeordnetes Umleit-Regelventil, wodurch der überschüssige Dampf an der Dampfturbine vorbei geleitet wird. Wenn der Druck bei Volllast über den Sollwert ansteigt, dann öffnet das Überlast-Regelventil, bevor die Umleit-Regelventile öffnen. Allerdings wird der um die Dampfturbine vorbeigeleitete überschüssige Dampf nicht mehr arbeitsentspannend eingesetzt, wodurch der Wirkungsgrad der Kraftwerksanlage insgesamt verringert wird. Das Umleit-Regelventil wird derart betrieben, dass der Drucksollwert der Umleitleitung oberhalb einer Gleitdrucklinie geführt wird. Bei einem Druckanstieg über den gewählten Abstand hinaus öffnet das Umleit-Regelventil und begrenzt den Druck nach oben, was zu einem Leistungsverlust führt.

Das Dokument DE 100 42 317 A1 offenbart eine Dampfturbine mit wenigstens einer Ventilanordnung zur geregelten Einleitung von Frischdampf in die Dampfturbine.

An dieser Stelle setzt die Erfindung an, deren Aufgabe es ist, eine Kraftwerksanlage derart weiterzuentwickeln, dass ein Leistungsverlust weiter verringert wird.

Dazu wird erfindungsgemäß vorgeschlagen, eine Überlastleitung anzuordnen, die eine strömungstechnische Verbindung zwischen dem Dampferzeuger und einer Überlaststufe der Dampfturbine bildet, und ein in der Überlastleitung angeordnetes Überlast-Regelventil anzuordnen, dass über einen Druckregler angesteuert wird.

Der Vorteil der Erfindung besteht u.a. darin, dass nunmehr bei Druckregelung und Volllast der überschüssige Dampf nicht mehr über eine Umleitleitung an der Dampfturbine vorbeigeführt werden muss, sondern über die Überlastleitung in die Dampfturbine geführt wird, allerdings zu einer Überlaststufe. Nach der Überlaststufe wird dieser eingeleitete Dampf arbeitsentspannend in Rotationsenergie umgewandelt. Dies soll dadurch erreicht werden, dass, wenn der Druck bei einer Volllast über einen Sollwert ansteigt, das Überlast-Regelventil öffnet, bevor das Umleit-Regelventil in der Umleitleitung öffnet. Somit wirkt die Überlastleitung als eine Art Umleitstation, wodurch der Dampf in die Dampfturbine geleitet wird, anstatt nutzlos an der Dampfturbine vorbeigeführt zu werden.

Vorteilhafte Weiterbildungen sind in den Unteransprüchen angegeben. In einer vorteilhaften Weiterbildung wird die Dampfturbine derart ausgeführt, dass die Überlaststufe, die mit der Überlastleitung strömungstechnisch verbunden wird, derart ausgebildet ist, dass der zuströmende Dampf arbeitsabgebend umgewandelt wird. Somit wird eine optimale Ausnutzung der thermischen Energie des Dampfes ausgenutzt, um dadurch den Wirkungsgrad der Kraftwerksanlage zu erhöhen.

Die auf das Verfahren hin gerichtete Aufgabe wird gemäß dem Anspruch 5 gelöst. Ein wesentliches Merkmal des erfindungsgemäßen Verfahrens ist, dass der Druckregler, der das Überlast-Regelventil ansteuert, derart ausgebildet wird, dass ein Sollwert eingestellt werden kann und das Umleit-Regelventil bei einem Übersteigen dieses Sollwertes erst dann öffnet, wenn das Überlast-Regelventil bereits geöffnet ist.

Vorteilhafterweise öffnet das Überlast-Regelventil bei Teillast und/oder Volllast.

Durch die erfindungsgemäße Kraftwerksanlage bzw. dem erfindungsgemäßen Verfahren zum Betreiben der Kraftwerksanlage kann das Kraftwerk insgesamt flexibler betrieben werden, da sowohl im Leistungsregler- als auch im Vordruckbetrieb das Überlast-Regelventil bei jeder Leistung angesteuert werden kann. Ein weiterer Vorteil ist, dass die Anfahr- und Leistungsverluste geringer sind, da das Überlast-Regelventil den Dampf in die Dampfturbine leitet, anstatt nutzlos an der Dampfturbine vorbei in den Kondensator.

Die Erfindung wird anhand eines Ausführungsbeispiels in der Figur näher erläutert. Es zeigt:
- FIG 1: eine Prinzipskizze einer Kraftwerksanlage,
- FIG 2: ein Diagramm.

Die Kraftwerksanlage 1 gemäß FIG 1 umfasst eine Dampfturbine 2, wobei diese eine Hochdruck-Teilturbine 2a, eine Mitteldruck-Teilturbine 2b und eine Niederdruck-Teilturbine 2c umfasst. Über einen Dampferzeuger 3 gelangt Frischdampf über eine Frischdampfleitung 4 über ein Frischdampf-Regelventil 5 in einen Hochdruck-Dampfeinlass 6 der Hochdruck-Teilturbine 2a. Zusätzlich zur Frischdampfleitung 4 umfasst die Kraftwerksanlage 1 eine Umleitleitung 7, die die Frischdampfleitung 4 mit einem Hochdruck-Dampfauslass 8 der Hochdruck-Teilturbine 2a strömungstechnisch verbindet. In der Umleitleitung 7 ist ein Umleit-Regelventil 9 angeordnet.

Des Weiteren umfasst die Kraftwerksanlage 1 eine Überlastleitung 10, die den Dampferzeuger 3 mit einer Überlaststufe 11 der Hochdruck-Teilturbine 2a strömungstechnisch verbindet. In der Überlastleitung 10 ist ein Überlast-Regelventil 12 angeordnet.

Im Regelfall sind das Überlast-Regelventil 12 und das Umleit-Regelventil 9 geschlossen, wobei das Frischdampf-Regelventil 5 geöffnet ist und über einen nicht näher dargestellten Druckregler oder Leistungsregler angesteuert wird.

Der aus der Hochdruck-Teilturbine 2a ausströmende Dampf wird als kalter Zwischenüberhitzerdampf bezeichnet und in einem Zwischenüberhitzer 13 wieder erwärmt. Der aus dem Zwischenüberhitzer 13 ausströmende Dampf wird als heißer zwischenüberhitzter Dampf 14 bezeichnet. Dieser heiße zwischenüberhitzte Dampf 14 strömt über ein Mitteldruck-Regelventil 15 in die Mitteldruck-Teilturbine 2b und wird dort arbeitsentspannend umgewandelt. Der aus der Mitteldruck-Teilturbine 2b ausströmende Dampf wird über Mitteldruck-Ausströmleitungen 16 mit dem Niederdruck-Dampfeinlass 17 der Niederdruck-Teilturbine 2c strömungstechnisch verbunden. Der aus der Niederdruck-Teilturbine 2c ausströmende Dampf wird über eine Niederdruck-Ausströmleitung 18 an einen Kondensator 19 geführt, dort zu Wasser umgewandelt und schließlich über eine Speisewasserpumpe 20 zum Dampferzeuger 3 geführt, wodurch ein Wasserdampfkreislauf geschlossen ist. Der aus der thermischen Energie in Rotationsenergie umgewandelte Dampf treibt eine Welle 21 an, die wiederum einen Generator 22 antreibt, der schließlich elektrische Energie zur Verfügung stellt.

Das Frischdampf-Regelventil 5, das Überlast-Regelventil 12 und das Umleit-Regelventil 9 sind ebenfalls jeweils an einen eigenen separaten Druckregler angeordnet. Der für das Überlast-Regelventil 12 zuständige Druckregler ist dabei derart ausgebildet, dass ein Sollwert einstellbar ist und bei einem Übersteigen dieses Sollwerts das Überlast-Regelventil 12 öffnet, bevor das Umleit-Regelventil 9 öffnet. Das Überlast-Regelventil 12 wird hierbei in der Regel bei Volllast geöffnet.

Der über die Überlaststufe 11 einströmende Dampf wird arbeitsabgebend umgewandelt, anstatt nutzlos an der Hochdruck-Teilturbine 2a über die Umleitleitung 7 vorbeigeführt zu werden. Der Wirkungsgrad der Kraftwerksanlage wird hierbei weiter dadurch erhöht.

Zur Regelung wird eine neue Druckkennlinie für das Überlast-Regelventil 12 zwischen einer Gleitdruck-Kennlinie der Hochdruck-Teilturbine 2a und der Hochdruck-Umleit-Kennlinie gelegt. Wenn der Frischdampfdruck über diese neue Druckkennlinie ansteigt, öffnet das Überlast-Regelventil 12 und nicht das Umleit-Regelventil 9. Das Überlast-Regelventil 12 regelt anschließend einen durch die neue Druckkennlinie vorgegebenen Druck. Dadurch wird der Frischdampf über das Überlast-Regelventil 12 in der Hochdruck-Teilturbine 2a genutzt und nicht nutzlos an der Dampfturbine 2 vorbei in den Kondensator 19 geleitet.

Es existieren zwei Betriebsfälle, in denen der vom Dampferzeuger generierte Frischdampf von der Dampfturbine nicht vollständig genutzt werden kann. Zum einen kommt dies beim Anfahren des Kraftwerks vom Stillstand auf die Nennleistung bzw. Nenndrehzahl vor, zum anderen, wenn im Nennbetrieb eine teilweise oder vollständige Lastabschaltung vorgenommen wird. In diesem Fall wird sich der Turbosatz so schnell wie möglich an die neuen Anforderungen anpassen, wobei der Dampferzeuger jedoch nur mit Verzögerungen folgen kann. Während dieser Zeit wird der Dampf vom Kessel solange weiter produziert, bis der Dampfdruckregler den ganzen Dampferzeugungsprozess wieder unter Kontrolle hat. Die nicht aufgenommenen Dampfmengen können entweder in die Atmosphäre geleitet werden oder es besteht die Möglichkeit, den Dampf durch schnell reagierende Umleitstationen von der Dampfturbine abzukoppeln und in den Kondensator strömen zu lassen. Somit erhält man einen geschlossenen Dampfregelkreis, aus dem keine Dampfmengen mehr verloren gehen.

Die FIG 2 zeigt Druckverläufe in Abhängigkeit vom Dampfmassenstrom. Auf der Y-Achse ist der Frischdampfdruck 26 und auf der X-Achse der Dampferzeugermassenstrom 25 aufgetragen. Die Gleitdruck-Kennlinie 27 stellt den üblichen Betriebsverlauf dar. Sind die Turbinenventile vollständig geöffnet, werden die Dampfmassenstrommengen beim Nenndruck von der Turbine ganz aufgenommen.
Die Sollwert-Kennlinie 28 der Umleitstation verläuft mit einer Druckdifferenz ΔP oberhalb der Gleitdruck-Kennlinie 27. Dies hat zur Folge, dass die Umleitstation nicht zu früh geöffnet wird. Erst wenn der Betriebsdruck um die Druckdifferenz gestiegen ist, werden die Umleitventile geöffnet.

Erfindungsgemäß wird zwischen der Gleitdruck-Kennlinie 27 und der Sollwert-Kennlinie 28 eine zusätzliche Kennlinie 29 für die Überlastventilsteuerung aufgenommen. Die zusätzliche Kennlinie 29 liegt oberhalb der Gleitdruck-Kennlinie 27 und unterhalb der Sollwert-Kennlinie 28. Wenn der Frischdampfdruck 26 im Betrieb über den der Gleitdruck-Kennlinie 27 steigt, dann öffnet zuerst das Überlast-Regelventil 12 und anschließend erst das Umleit-Regelventil 9.

## Patentansprüche

1. Kraftwerksanlage (1) mit einem Dampferzeuger (3) einer Dampfturbine (2),
einer Frischdampfleitung (4) zum Zuführen von Frischdampf in die Dampfturbine (2),
einer Überlastleitung (10), die eine strömungstechnische Verbindung zwischen dem Dampferzeuger (3) und einer Überlaststufe (11) der Dampfturbine (2) bildet,
wobei in der Überlastleitung (10) ein Überlast-Regelventil (12) angeordnet ist,
wobei
ein Druckregler angeordnet ist, der zum Ansteuern des Überlast-Regelventils (12) ausgebildet ist,
**dadurch gekennzeichnet, dass**
mit einer Umleitleitung (7), die den Hochdruck-Dampfeinlass (6) mit dem Hochdruck-Dampfauslass (8) der Dampfturbine (2) strömungstechnisch verbindet,
wobei die Umleitleitung (7) ein Umleit-Regelventil (9) umfasst und der Druckregler derart ausgebildet ist, dass ein Sollwert einstellbar ist und bei einem Übersteigen dieses Sollwerts das Umleit-Regelventil (9) erst dann öffnet, wenn das Überlast-Regelventil (12) bereits geöffnet ist.

2. Kraftwerksanlage (1) nach Anspruch 1,
wobei die Dampfturbine (2) eine Hochdruck-Teilturbine (2a) umfasst und die Überlastleitung (10) mit der Zuführstufe (11) der Hochdruck-Teilturbine (2a) strömungstechnisch verbunden ist.

3. Kraftwerksanlage (1) nach einem der vorhergehenden Ansprüche,
wobei die Zuführstufe (11) derart ausgebildet ist, dass die Dampfturbine (2) den über die Überlastleitung (10) zuströmenden Dampf arbeitsabgebend umwandelt.

4. Verfahren zum Betreiben einer Kraftwerksanlage (1), wobei die Kraftwerksanlage (1) eine Dampfturbine (2) sowie eine Frischdampfleitung (4) zum Zuführen von Frischdampf in die Dampfturbine (2) und eine Überlastleitung (10) umfasst, wobei durch die Überlastleitung (10) eine strömungstechnische Verbindung zwischen einem Dampferzeuger (3) und einer Überlaststufe (11) der Dampfturbine (2) erzeugt wird, wobei in der Überlastleitung (10) ein Überlast-Regelventil (12) angeordnet wird,
wobei ein Druckregler an das Überlast-Regelventil (12) angeordnet wird, der zum Ansteuern des Überlast-Regelventils (12) ausgebildet ist,
**dadurch gekennzeichnet, dass**
eine Umleitung (7) angeordnet wird, die den Hochdruck-Dampfeinlass (6) mit dem Hochdruck-Dampfauslass (8) strömungstechnisch verbindet,
wobei ein Umleit-Regelventil (9) angeordnet wird und der Druckregler derart ausgebildet ist, dass ein Sollwert eingestellt werden kann und das Umleit-Regelventil (9) bei einem Übersteigen dieses Sollwertes erst dann öffnet, wenn das Überlast-Regelventil (12) bereits geöffnet ist.

5. Verfahren nach Anspruch 4 oder 5,
wobei das Überlast-Regelventil (12) bei Teillast und/oder Volllast öffnet.

6. Verfahren nach Anspruch 4 oder 5,
wobei der über die Überlastleitung (10) in die Dampfturbine (2) einströmende Dampf arbeitsabgebend entspannt wird.

## Claims

1. Power plant system (1) with a steam generator (3) of a steam turbine (2),
a live steam line (4) for feeding live steam into the steam turbine (2),
an overload line (10) which forms a fluidic connection between the steam generator (3) and an overload stage (11) of the steam turbine (2),
wherein an overload control valve (12) is arranged in the overload line (10),
wherein
provision is made for a pressure controller which is designed for actuating the overload control valve (12), **characterized in that**
with a bypass line (7) which fluidically connects the high-pressure steam inlet (6) to the high-pressure steam exit (8) of the steam turbine (2),
wherein the bypass line (7) comprises a bypass control valve (9) and the pressure controller is designed in such a way that a reference value can be set, and in the event of this reference value being exceeded the bypass control valve (9) opens only when the overload control valve (12) is already open.

2. Power plant system (1) according to Claim 1,
wherein the steam turbine (2) comprises a high-pressure turbine section (2a) and the overload line (10) is fluidically connected to the feed stage (11) of the high-pressure turbine section (2a).

3. Power plant system (1) according to one of the preceding claims,
wherein the feed stage (11) is designed in such a way that the steam turbine (2) converts the steam which flows in via the overload line (10), performing work.

4. Method for operating a power plant system (1),
wherein the power plant system (1) comprises a steam turbine (2) and also a live steam line (4) for feeding live steam into the steam turbine (2) and into an overload line (10), wherein by means of the overload line (10) a fluidic connection between a steam generator (3) and an overload stage (11) of the steam turbine (2) is created,
wherein an overload control valve (12) is arranged in the overload line (10),
wherein
a pressure controller is arranged on the overload control valve (12) and is designed for actuating said overload control valve (12),
**characterized in that**
provision is made for a bypass line (7) which fluidically connects the high-pressure steam inlet (6) to the high-pressure steam exit (8),
wherein provision is made for a bypass control valve (9) and the pressure controller is designed in such a way that a reference value can be set and in the event of this reference value being exceeded the bypass control valve (9) opens only when the overload control valve (12) is already open.

5. Method according to Claim 4 or 5,
wherein the overload control valve (12) opens at partial load and/or at full load.

6. Method according to Claim 4 or 5,
wherein the steam which flows into the steam turbine (2) via the overload line (10) is expanded, performing work.

## Revendications

1. Centrale ( 1 ) électrique ayant un générateur ( 3 ) de
vapeur d'une turbine ( 2 ) à vapeur, un conduit ( 4 ) pour de la vapeur fraîche pour apporter de la
vapeur fraîche à la turbine ( 2 ) à vapeur, un conduit ( 10 ) de surcharge, qui forme une liaison en
technique des fluides entre le générateur ( 3 ) de vapeur et un étage ( 11 ) de surcharge de la turbine ( 2 ) à vapeur,
dans laquelle une vanne ( 12 ) de régulation de la surcharge est montée dans le conduit ( 10 ) de surcharge,
dans laquelle
il est monté un régleur de pression, qui est constitué pour commander la vanne ( 12 ) de régulation de la surcharge,
**caractérisé en ce que**
elle comprend un conduit ( 7 ) de dérivation, qui relie en technique des fluides l'entrée ( 6 ) pour de la vapeur sous haute pression à la sortie ( 8 ) pour de la vapeur sous haute pression de la turbine ( 2 ) à vapeur,
dans laquelle le conduit ( 7 ) de dérivation comprend une vanne ( 9 ) de régulation de la dérivation et le régleur de pression est constitué de manière à pouvoir régler une valeur de consigne et, si cette valeur de consigne est dépassée, la vanne ( 9 ) de régulation de la dérivation ne s'ouvre que si la vanne ( 12 ) de régulation de la surcharge est déjà ouverte.

2. Centrale ( 1 ) électrique suivant la revendication 1,
dans laquelle la turbine ( 2 ) à vapeur comprend une sous-turbine ( 2a ) de haute pression et le conduit ( 10 ) de surcharge est relié en technique des fluides à l'étage ( 11 ) d'apport de la sous-turbine ( 2a ) de haute pression.

3. Centrale ( 1 ) suivant l'une des revendications précédentes, dans laquelle l'étage ( 11 ) d'apport est constitué de manière à ce que la turbine ( 2 ) à vapeur transforme en cédant du travail la vapeur apportée par le conduit ( 10 ) de surcharge.

4. Procédé pour faire fonctionner une centrale ( 1 ) électrique,
dans lequel la centrale ( 1 ) électrique comprend une turbine ( 2 ) à vapeur ainsi qu'un conduit ( 4 ) pour de la vapeur fraîche pour l'apport de vapeur fraîche à la turbine ( 2 ) à vapeur et un conduit ( 10 ) de surcharge,
dans lequel il est produit par le conduit ( 10 ) de surcharge une liaison en technique des fluides entre un générateur ( 3 ) de vapeur et un étage ( 11 ) de surcharge de la turbine ( 2 ) à vapeur,
dans lequel on met une vanne ( 12 ) de régulation de la surcharge dans le conduit ( 10 ) de surcharge,
dans lequel on met sur la vanne ( 12 ) de régulation de la surcharge un régleur de pression, qui est constitué pour commander la vanne ( 12 ) de régulation de la surcharge, **caractérisé en ce que**
on met une dérivation ( 7 ) qui relie l'entrée ( 6 ) pour de la vapeur sous haute pression à la sortie ( 8 ) pour de la vapeur sous haute pression,
dans lequel on met une vanne ( 9 ) de régulation de la dérivation et on constitue le régleur de pression de manière à pouvoir régler une valeur de consigne et la vanne ( 9 ) de régulation de la dérivation ne s'ouvre, si cette valeur de consigne est dépassée, que si la vanne ( 12 ) de régulation de la surcharge est déjà ouverte.

5. Procédé suivant la revendication 4 ou 5,
dans lequel la vanne ( 12 ) de régulation de la surcharge s'ouvre sous charge partielle et/ou sous pleine charge.

6. Procédé suivant la revendication 4 ou 5,
dans lequel on détend en cédant du travail la vapeur entrant par le conduit ( 10 ) de surcharge dans la turbine ( 2 ) à vapeur.
